# FASCICULE DE BREVET EUROPEEN

(11) **EP 1 702 029 B1**
(45) Date de publication et mention de la délivrance du brevet: **13.02.2008**
(21) Numéro de dépôt: 04805711.1
(22) Date de dépôt: 15.12.2004
(51) Int. Cl.: C10G 27/00, C10G 29/06

(54) **PROCEDE CATALYTIQUE DE PURIFICATION DES HYDROCARBURES LEGERS**
VERFAHREN ZUR KATALYTISCHEN REINIGUNG VON LEICHTEN KOHLENWASSERSTOFFEN
METHOD FOR THE CATALYTIC PURIFICATION OF LIGHT HYDROCARBONS

(30) Priorité: 19.12.2003 FR 0315048
(43) Date de publication de la demande: 20.09.2006
(73) Titulaire: Total France, 92800 Puteaux (FR)
(72) Inventeur: VERMEIREN, Walter, B-3530 Houthalen-Helchteren (BE); SEIJNHAEVE, François, B-5380 Fernelmont (BE); DUJARDIN, Christophe, F-50250 Saint-Jores (FR)
(74) Mandataire: Doressamy, Clarisse
(86) Numéro de dépôt international: PCT/FR2004/003232
(87) Numéro de publication internationale: WO 2005/061674

(56) Documents cités:
- EP-A- 0 086 293
- EP-A- 1 256 618
- WO-A-02/053683
- US-A- 3 326 798
- US-B1- 6 338 788

## Description

La présente invention concerne un procédé de purification des hydrocarbures légers contenant des composés soufrés et/ou azotés réfractaires aux hydrotraitements catalytiques usuels, comme les composés thiophèniques et les composés de type pyrrole, par polymérisation oxydative de ces composés. Elle concerne également la régénération et réactivation de l'agent oxydant utilisé dans ce procédé. Ce procédé est destiné plus particulièrement au traitement des essences, notamment des essences issues du craquage catalytique, et des hydrocarbures issus du vapocraquage des naphtas contenant des composés réfractaires.

Par composés réfractaires aux hydrotraitements catalytiques usuels, on entend le thiophène, le benzothiophène et leurs dérivés alkylés, ainsi que le pyrrole et ses dérivés, benzopyrrole et carbazole, éventuellement alkylés.

Usuellement, des quantités non négligeables de ces essences thiophéniques sont introduites dans des essences de distillation directe plus désulfurées, qui sont vendues dans les réseaux de stations services, et ce sont, pour l'essentiel, ces composés thiophèniques contenus dans les essences thiophéniques qui génèrent du dioxyde de soufre à l'échappement des automobiles. Les composés azotés présents dans ces produits sont connus, eux, pour leur effet néfaste au regard de l'activité et de la durée de vie des catalyseurs utilisés.

Par ailleurs, ces composés réfractaires sont bien connus des industriels pour la difficulté qu'il y a à les éliminer. Il est cependant de plus en plus nécessaire d'éliminer ces composés des hydrocarbures légers, car, notamment pour les composés soufrés réfractaires, les restrictions environnementales, aussi bien en Europe qu'aux USA ou au Japon, et même ailleurs, sur les rejets de soufre à l'atmosphère, deviennent de plus en plus drastiques. Actuellement, la limite maximum tolérée dans les essences est de 150 ppm en soufre total. Les organismes internationaux demandent toutefois de limiter le soufre dans les essences à moins de 50 ppm de soufre total à l'horizon 2005 et prévoient une limitation à moins de 10 ppm de soufre total dès 2009 pour la totalité des productions. Dans les hydrocarbures thiophèniques, par exemple essences ou naphtas, ces teneurs sont bien supérieures à 100 ppm et, en général, elles sont comprises entre 100 et 1000 ppm de soufre total.

La formation de mélanges avec des essences désulfurées et déazotées est le seul moyen pour éliminer les stocks d'essences issues du craquage catalytique à l'état fluide ou FCC ou encore les essences de pyrolyse.

Pour enlever le thiophène et ses dérivés des essences thiophèniques, il a été proposé, dans le brevet U.S. N°6.338.788, d'extraire les composés thiophèniques de la charge en mélangeant celle-ci avec un électrolyte et un solvant. Le mélange ainsi formé est introduit dans une cellule électrochimique, de façon à oligomériser les composés thiophèniques. Ces oligomères sont éliminés ultérieurement de la charge. Le mélange électrolyte/solvant récupéré peut être recyclé dans un nouveau mélange avec la charge à traiter. Les solvants préférés sont généralement des composés aptes à complexer des composés aromatiques contenus dans les hydrocarbures, tels que des carbonates d'alkylènes, des benzonitriles, des sulfolanes ou encore des dérivés de la morpholine. Comme sels, les sels de tétraalkylammonium sont utilisés, comme les fluoroborates, les fluorophosphates ou les halogènures. Outre la difficulté à mettre en oeuvre cette technique avec une cellule électrochimique à l'échelle industrielle, un tel procédé devient rédhibitoire pour des raffineurs, quand il est nécessaire de se procurer les solvants et électrolytes nécessaires, mais aussi de les recycler pour des questions de protection de l'environnement.

Une autre solution possible est celle qui a été exposée dans le brevet U.S. N°4.188.285. On y propose de retirer les thiophènes des essences, en mettant en contact l'essence de C₅ à C₇ avec un catalyseur constitué d'une zéolithe de type faujasite Y échangée avec de l'argent, à une température comprise entre 20 et 370 °C, et à une vitesse spatiale horaire comprise entre 0,1 et 20. Ici, l'atome d'argent est échangé sur la faujasite. Dans une telle opération, le taux d'oléfines reste inchangé avant et après traitement de l'essence. Dans ce brevet, il s'agit d'adsorber le thiophène et ses dérivés alkylés sur la zéolithe Y échangée avec les ions Ag⁺ et Cu²⁺ en utilisant les phénomènes de complexation utilisant la formation de liaisons π, le cuivre étant réduit en Cu⁺ comme décrit par Ralph T.Yang et collaborateurs, dans Science & Technology, vol.301, p.79, et dans Ind.Eng.Chem.Res. 2001, 40,6236-6239, ou encore par A.Hernandez-Maldonado et collaborateurs, dans Ind.Chem.Res. 2003, 42, 3103-3110.

La Demanderesse, elle, a étudié un procédé de purification des hydrocarbures légers contenant des composés soufrés et/ou azotés réfractaires aux hydrotraitements catalytiques, qui vise à alourdir ces composés par polymérisation oxydative de ceux-ci, afin de les extraire plus facilement de ces hydrocarbures. Dans ce procédé de purification, la Demanderesse vise à la fois la désulfuration et la déazotation, mais aussi la régénération de l'activité de l'agent oxydant utilisé, en combinant la réaction d'oxydation à un procédé de régénération et d'activation de l'agent oxydant utilisé.

La présente invention a donc pour objet un procédé de purification des hydrocarbures légers de point de coupe compris entre 20 et 250°C, contenant des composés soufrés et/ou azotés réfractaires aux hydrotraitements usuels, caractérisé en ce qu'il comprend
(a) une étape de polymérisation oxydative des composés comprenant un groupement -X-CH= dans un cycle hydrocarboné de 5 ou 6 chaînons, où X représente un atome de soufre ou d'azote, en présence d'au moins un agent oxydant choisi parmi les cations métalliques,
(b) une étape de séparation des polymères formés et de l'agent oxydant d'avec les hydrocarbures légers, et
(c) une étape d'oxydation du cation métallique,
ces étapes étant réalisées dans cet ordre, chacune de ces étapes pouvant être combinée avec au moins l'étape suivante.

Dans le cadre de la présente invention, les composés comprenant un groupement -X-CH= dans un cycle hydrocarboné de 5 à 6 chaînons sont des composés thiophèniques, allant du thiophène à ses dérivés alkylés ou arylalkylés, et des composés pyrroliques, allant du pyrrole à ses dérivés alkylés ou arylalkylés, généralement présents dans les hydrocarbures et constituant des produits réfractaires à la désulfuration et/ou déazotation par des traitements d'hydrogénation catalytique classiques.

Pour mettre en oeuvre l'invention, les cations métalliques sont introduits sous forme liquide, dispersés ou dissous dans un liquide aqueux ou organique ou encore supportés sur un solide. Le procédé selon l'invention est donc un procédé polyphasique à deux ou trois phases, selon que les cations métalliques sont déposés ou non sur un support solide avant le début de la réaction mise en oeuvre dans ce procédé, à savoir une polymérisation des composés soufrés et/ou azotés.

Dans le cadre de la présente invention, lorsque les cations métalliques sont fixés sur un support solide en lit fixe ou mobile, la réaction de polymérisation se fait dès la température ambiante, sous pression atmosphérique, à une vitesse spatiale horaire (vvh) d'au moins 0,1h⁻¹.

De façon générale, pour que les cations métalliques polymérisent les composés soufrés et/ou azotés, le cation métallique oxydant doit présenter un potentiel rédox supérieur à celui de la molécule à oxyder/polymériser dans le milieu réactionnel.

Pour atteindre de tels potentiels rédox permettant la polymérisation des composés thiophèniques ou pyrroliques, le cation métallique est choisi parmi les cations d'éléments métalliques du groupe constitué par le fer, le cuivre, le molybdène, le cérium, le manganèse et le vanadium, chacun de ces métaux devant être présent dans la réaction avec un degré d'oxydation d'au moins 2. Ces cations métalliques sont utilisés sous forme de sels du groupe constitué par les halogénures, les nitrates, les citrates, les carboxylates, les phosphates, les sulfates, les persulfates, les borates, les perborates et les complexes bi- et polydentates sous forme linéaire ou cyclique, comprenant des atomes d'azote, de soufre et/ou d'oxygène comme élément de coordination. Par complexes bi- et polydentates, on entend, sans que ceci ait un caractère limitatif, les phtalocyanines, les porphyrines, les cyclames, les bi-pyridines et les complexes de Saler.

Lorsque le cation métallique est introduit à l'état dispersé ou en solution dans l'eau, la réaction de polymérisation est biphasique liquide/liquide (organique/aqueux), et les polymères formés et les cations oxydants peuvent être éliminés par décantation de phases séparées, par filtration et/ou extraction selon des techniques connues en soi de l'homme du métier.

Dans une autre forme de réalisation de l'invention, le procédé est mis en oeuvre en présence d'un solide choisi dans le groupe constitué par le charbon, les argiles, les zéolithes, les tamis moléculaires, les silices alumines amorphes, les silicates alcalins, les silices-borates, les silices-magnésies, et les aluminophosphates. Ce solide peut supporter les sels des cations métalliques nécessaires à l'invention, qu'il y ait ou non interaction ionique entre ces cations et ces solides.

Dans une forme de mise en oeuvre préférée, les protons initialement présents sur le support ont été échangés contre les cations métalliques, puis ces cations métalliques ont été oxydés avant utilisation, ce qui permet d'obtenir un état d'oxydation de ces métaux supérieur ou égal à deux. Cet état d'oxydation est essentiel pour que la réaction de polymérisation se produise dans les hydrocarbures, comme l'avait déjà constaté M. Bein pour des milieux moins complexes que les hydrocarbures issus de la distillation du pétrole, dans son article de Studies in Surface Science and Catalysis, vol. 102, 1996, pp 295-319.

L'avantage d'un procédé utilisant le cation métallique sous forme de contre-ion d'un support solide est de pouvoir mettre en oeuvre la réaction de polymérisation dans des conditions habituelles du raffinage, c'est-à-dire avec un lit catalytique du type de ceux utilisés en raffinage. Un autre avantage est de pouvoir envisager la régénération *in situ* ou *ex situ* des cations métalliques utilisés en tant qu'agent oxydant.

Comme support de ces cations métalliques, on peut choisir des solides cristallins ou amorphes, échangeurs de cations, contenant au moins un métal du groupe d'éléments constitué par le silicium, l'aluminium, le zirconium, le titane, le germanium, le gallium et le bore, pris seuls ou en combinaison, et dont la surface spécifique est d'au moins 10 cm²/g.

De préférence, ces supports sont choisis parmi les argiles, dont les bentonites, et les zéolithes, dont les Sapo, Alpo et Beta, et les mésoporeux, par exemple du type MCM 41, les tamis moléculaires, les silices alumines amorphes, les silicates alcalins, les silices-borates, les silices-magnésies, ces solides présentant une taille de pores comprise entre 1,5 nm et 200 nm.

Pour obtenir de tels cations supportés, il est nécessaire de mettre en contact le solide avec des sels de cation métallique sous forme d'une solution aqueuse ou organique, les sels étant choisis parmi les nitrates, carboxylates, sulfates, persulfates, citrates, phosphates, borates, perborates et halogènures de métaux, dont le fer, le cuivre, le molybdène, le manganèse, le vanadium et le cérium. Les sels préférés sont choisis parmi le chlorure ferrique, le chlorure cuivreux, le chlorure de molybdène, l'oxychlorure de vanadium et le chlorure de cérium.

De préférence, la quantité de cation métallique présente sur le support peut varier de 0,1 % à 30 % en poids du métal correspondant au dit cation.

De tels cations supportés peuvent agir dans un procédé en lit fixe, en lit mobile, en lit fluidisé ou en suspension dans un liquide.

Au cours de la polymérisation des composés soufrés et/ou azotés, les polymères formés sont entraînés en suspension dans l'hydrocarbure ou déposés sur le solide. Ils peuvent donc être extraits, décantés, filtrés ou même distillés, afin d'être éliminés de l'hydrocarbure ainsi purifié. Lorsque les polymères formés sont déposés sur le solide, l'étape d'élimination consiste à extraire les polymères déposés sur le support par lavage au solvant, notamment par la charge, par désorption par un courant de gaz inerte choisi parmi l'hélium, l'azote, le dioxyde de carbone et la vapeur d'eau, à une température supérieure à 100°C, et/ou par combustion par injection d'air ou d'oxygène, de préférence après élimination des hydrocarbures légers encore présents sur les particules de support.

Pour ramener ou maintenir le cation supporté dans un état d'oxydation suffisant pour que la réaction de polymérisation se produise normalement, on oxyde le cation métallique. Cette étape d'oxydation du cation métallique, supporté ou non, consiste à remettre les cations métalliques dans un degré d'oxydation d'au moins 2, par oxydation, en injectant de l'air ou des liquides contenant des peroxydes ou d'autres cations métalliques plus oxydants, éventuellement en augmentant simultanément la température de l'agent oxydant.

Dans une forme préférée de mise en oeuvre de l'invention, il est possible que des étapes prises seules ou en combinaison se combinent en un procédé continu ou discontinu. Ainsi, à la fin de l'étape d'oxydation des métaux, le cation métallique oxydé est directement réutilisé pour une nouvelle étape de polymérisation oxydative. En outre, on ne sortirait pas du cadre de l'invention en mettant en oeuvre simultanément certaines étapes du procédé, comme, par exemple, la première étape de polymérisation oxydative et la deuxième étape d'élimination des polymères obtenus, qui sont présents dans la phase liquide et/ou sur le support, lorsqu'un support est utilisé. Il en est de même si on combine l'étape d'élimination de polymères obtenus et la troisième étape d'oxydation du cation métallique. Entre également dans le cadre de la présente invention une forme de mise en oeuvre du procédé combinant simultanément la troisième et la première étape, ou même les trois étapes selon le type de lit fixe ou mobile qu'il est possible de mettre en oeuvre.

Un autre objet de l'invention est l'application de ce procédé au traitement de finition des flux industriels contenant des composés réfractaires soufrés et/ou azotés. Plus particulièrement, ce procédé peut être utilisé pour la désulfuration/déazotation des essences produites par le craquage catalytique et des effluents de vapocraqueur, notamment des essences de pyrolyse. Ce procédé peut également être appliqué comme traitement de finition des effluents aromatiques de type benzène, toluène et xylène.

L'Exemple donné ci-après, vise à illustrer l'invention, sans toutefois vouloir en limiter la portée.

### EXEMPLE

Le présent exemple décrit plusieurs formes de mise en oeuvre du procédé de l'invention, utilisant divers cations oxydants, et, leur efficacité vis-à-vis de la désulfuration et/ou de la déazotation.

### Essai I :

Une poudre de FeCl₃ est mise en suspension dans une essence de craquage catalytique ou LCCS par mélange à une température de 25°C. Le rapport Fe/S (soufre total dans le LCCS) est de 16 atomes de Fe par atome de soufre (16 atomes/atome).

### Essai II :

Du FeCl₃ anhydre est déposé sur de la silice : le cation supporté ainsi formé est mis en mélange avec du LCCS à 40°C. Le rapport Fe/S est de 13 atomes/atome.

### Essai III :

Du FeCl₃ anhydre est déposé sur du charbon activé : le cation supporté ainsi formé est mis en mélange avec du LCCS à 40°C. Le rapport Fe/S est de 13 atomes/atome.

### Essai IV :

On charge une zéolite β au sodium, sous forme de particules de 0,15 à 0,5 mm, échangée avec de l'acétate de cuivre, dans un réacteur tubulaire, et on y fait circuler du LCCS à une vitesse spatiale horaire de 1,2h⁻¹ et à une température d'environ 25°C, à la pression atmosphèrique. Les analyses de soufre et/ou d'azote sur l'effluent sont réalisées après 3 heures de circulation et après 15 heures.

### Essai V :

On charge une zéolite β au sodium sous forme de particules de 0,15 à 0,5 mm, échangée avec de l'acétate de cuivre, dans un réacteur tubulaire, et on y fait circuler du LCCS à une vitesse spatiale horaire de 1,2h⁻¹ et à une température d'environ 150°C, sous pression atmosphèrique. Les analyses de soufre et/ou d'azote sur l'effluent sont réalisées après 1h30 de circulation et après 14 heures.

### Essai VI :

On répète l'essai V quatre fois, chaque essai durant 7 heures. Le cation supporté est réactivé selon les étapes 2 et 3 décrites ci-dessus, ces étapes étant simultanées et réalisées sous circulation d'air, pendant 5 heures, à 350°C.

On charge la zéolite β au sodium échangée au cuivre II ainsi réactivée dans un réacteur tubulaire et on y fait circuler de nouveau du LCCS à une vitesse spatiale horaire de 1,2h⁻¹ et à une température d'environ 150°C, sous pression atmosphérique. Les analyses de soufre et/ou d'azote sur l'effluent sont réalisées après 1h30 de circulation et après 3,5 heures.

### Essai VII :

Une zéolite β initialement sous forme protonée, de taille de particules variant de 0,15 à 0,5 mm, est échangée avec de l'acétate de cuivre, puis est mélangée avec du LCCS à une température d'environ 40°C, sous pression atmosphérique. Le rapport Cu/S est de 0,96 atome/atome. Les analyses de soufre et/ou d'azote sur l'effluent sont réalisées après 7 heures.

### ESSAI VIII :

On mélange une zéolite β au sodium sous forme de particules de 0,15 à 0,5 mm, échangée avec de l'acétate de cuivre, avec du LCCS à 40°C. Le rapport Cu/S est de 10,3 atomes/atome. Les analyses de soufre et/ou d'azote sur l'effluent sont réalisées après 6 heures.

### ESSAI IX :

On mélange une zéolite β au sodium, sous forme de particules de 0,15 à 0,5 mm, échangée avec de l'acétate de cuivre, avec du LCCS à 40°C. Le rapport Cu/S est de 30,8 atomes/atome. Les analyses de soufre et/ou d'azote sur l'effluent sont réalisées après 5 heures 30 minutes.

### ESSAI X :

On mélange à 40°C une zéolite β au sodium, sous forme de particules de 0,15 à 0,5 mm, échangée avec de l'acétate de cuivre, avec un fluide modèle contenant, en % en poids, 0,5 % de thiophène, 0,5 % de dodécane et 99 % de toluène. Le rapport Cu/S est de 1,5 atome/atome. Les analyses de thiophène et de mercaptans sur l'effluent sont réalisées après 6 heures 30 minutes.

### ESSAI XI :

On met en émulsion à température ambiante 202 g de solution organique contenant en % en poids, 99 % de toluène, 0,5 % de pyrrole et 0,5 % de n-décane, avec 112 g de solution aqueuse de FeCl₃ à 6,4 % en poids. Le rapport Fe/N est de 2,94 atomes/atome. Les analyses d'azote total sont faites après 5 heures.

### ESSAI XII :

On met en émulsion à température ambiante 200 g de solution organique contenant, en % en poids, 99 % de toluène, 0,5 % de pyrrole et 0,5% de n-décane, avec une solution aqueuse de Ce(SO₄)₂ à 30 % en poids. Le rapport Ce/N est de 4,7 atomes/atome. Les analyses d'azote total sont faites après 40 minutes.

### ESSAI XIII :

On disperse 4,3 g de FeCl₃ anhydre en poudre dans 183 g d'une solution contenant, en % en poids, 99,25% de toluène, 0,5% de thiophène et 0,25% de dodécane, à 30°C. Le rapport Fe/S est de 2,45 atomes/atome. Les analyses de soufre total sont faites après 2 heures.

### ESSAI XIV :

Une zéolite β, initialement sous forme protonée, en poudre, est échangée avec de l'acétate de cuivre, puis est mélangée avec 200 g d'une solution contenant, en % en poids, 99,25% de toluène, 0,5% de thiophène et 0,25% de dodécane, à une température d'environ 40°C et à pression atmosphérique. Le rapport Cu/S est de 0,8 atome/atome. Les analyses de soufre total sont faites après 4 heures.

Les résultats en désulfuration et en déazotation sont donnés dans le Tableau ci-après, où les teneurs en soufre et en azote sont exprimées en p.p.m.

**Tableau**

| Essai | S₍ₜₒₜₐₗ₎ | | S_{(thiophène)} | | S(2+3méthylthiophène) | | N₍ₜₒₜₐₗ₎ | |
|---|---|---|---|---|---|---|---|---|
| | (entrée) | (sortie) | (entrée) | (sortie) | (entrée) | (sortie) | (entrée) | (sortie) |
| I | 121 | 94 | 60 | 54 | 50 | 35 | - | - |
| II | 121 | 80 | 60 | 49 | 50 | 35 | - | - |
| III | 121 | 97 | 60 | 46 | 50 | 46 | - | - |
| IV | 113 | 70 | 53 | 28 | 50 | 36 | - | - |
| | 113 | 93 | 53 | 44 | 50 | 36 | - | - |
| V | 121 | 31 | 57 | 23 | 53 | 6 | - | - |
| | 121 | 76 | 57 | 35 | 53 | 37 | - | - |
| VI | 105 | 46 | - | - | - | - | - | - |
| | 105 | 70 | - | - | - | - | 17 | 1,7 |
| VII | 215 | 166 | 39 | 26 | 122 | 117 | - | - |
| VIII | 121 | 84 | 60 | 40 | 50 | 36 | - | - |
| IX | 121 | 93 | 57 | 36 | 53 | 49 | - | - |
| X | - | - | 2074 | 1064 | - | - | - | - |
| XI | - | - | | - | - | - | 1050 | 597 |
| XII | - | - | - | - | - | - | 1050 | 177 |
| XIII | - | - | 1900 | 733 | - | - | - | - |
| XIV | - | - | 1900 | 488 | | | | |

## Revendications

1. Procédé de purification des hydrocarbures légers de point de coupe compris entre 20 et 250°C, contenant des composés soufrés et/ ou azotés réfractaires aux hydrotraitements usuels, **caractérisé en ce qu'**il comprend
(a) une étape de polymérisation oxydative des composés comprenant un groupement -X-CH= dans un cycle hydrocarboné de 5 ou 6 chaînons, où X représente un atome de soufre ou d'azote, en présence d'au moins un agent oxydant choisi parmi les cations métalliques,
(b) une étape de séparation des polymères formés et de l'agent oxydant d'avec les hydrocarbures légers, et
(c) une étape d'oxydation du cation métallique,
ces étapes étant réalisées dans cet ordre, chacune de ces étapes pouvant être combinée avec au moins l'étape suivante.

2. Procédé selon la revendication 1, **caractérisé en ce que** les cations métalliques sont introduits sous forme liquide, à l'état dispersé ou dissous dans un liquide aqueux ou organique, ou encore supportés sur un solide.

3. Procédé selon l'une des revendications 1 et 2, **caractérisé en ce que** le cation métallique oxydant présente un potentiel rédox supérieur à celui de la molécule à polymériser dans le milieu réactionnel.

4. Procédé selon l'une des revendications 1 et 2 , **caractérisé en ce que** le cation métallique est un cation d'un élément métallique du groupe constitué par le fer, le cuivre, le molybdène, le manganèse, le cérium et le vanadium, avec un degré d'oxydation d'au moins 2.

5. Procédé selon l'une des revendications 1 à 4, **caractérisé en ce que** le cation métallique est utilisé sous forme d'halogénure, de nitrate, de citrate, de carboxylate, de phosphate, de sulfate, de persulfate, de borate, de perborate, de complexe bi- et polydentate sous forme linéaire ou cyclique, comprenant des atomes d'azote, de soufre et/ou d'oxygène comme élément de coordination.

6. Procédé selon l'une des revendications 1 à 5, **caractérisé en ce que**, lorsque le cation métallique est introduit dispersé ou en solution dans l'eau, la réaction de polymérisation est biphasique, et les polymères formés et les cations oxydants sont éliminés par décantation, filtration et/ou extraction.

7. Procédé selon la revendication 6, **caractérisé en ce que** la réaction de polymérisation est effectuée en présence d'un solide choisi dans le groupe constitué par le charbon, les argiles, les zéolithes, les tamis moléculaires, les silices alumines amorphes, les silicates alcalins, les silices-borates, les silices-magnésies, et les aluminophosphates.

8. Procédé selon l'une des revendications 1 à 7, **caractérisé en ce que** le cation métallique est supporté sur un solide cristallin ou amorphe échangeur de cations, contenant au moins un métal du groupe d'éléments constitué par le silicium, l'aluminium, le zirconium, le titane, le germanium, le gallium et le bore, seuls ou en combinaison, et dont la surface spécifique est d'au moins 10 cm²/g.

9. Procédé selon la revendication 8, **caractérisé en ce que** le solide est choisi parmi les argiles, dont les bentonites, les zéolithes, dont les Sapo, Alpo et Beta et les mésoporeux, les tamis moléculaires, les silices alumines amorphes, les silicates alcalins, les silices-borates, les silices-magnésies, ce solide présentant une taille de pores variant de 1,5 nm à 200 nm.

10. Procédé selon les revendications 8 et 9, **caractérisé en ce que** le cation métallique supporté est obtenu en mettant en contact le solide avec des sels de cation métallique sous forme d'une solution aqueuse ou organique, les sels étant choisis parmi les nitrates, carboxylates, sulfates, persulfates, borates, perborates, citrates, phosphates et halogénures de métaux, dont le fer, le cuivre, le molybdène, le manganèse, le vanadium et le cérium.

11. Procédé selon la revendication 10, **caractérisé en ce que** le sel métallique est choisi parmi le chlorure ferrique, le chlorure cuivreux, le chlorure de molybdène, l'oxychlorure de vanadium et le chlorure de cérium.

12. Procédé selon l'une des revendications 8 à 11, **caractérisé en ce que** le cation métallique supporté contient de 0,1 % à 30 % en poids du métal correspondant au dit cation.

13. Procédé selon l'une des revendications 8 à 12, **caractérisé en ce que** le cation supporté est utilisé en lit fixe, en lit mobile, en lit fluidisé ou en suspension dans un liquide.

14. Procédé selon l'une des revendications 8 à 13, **caractérisé en ce que** l'étape d'élimination des polymères déposés sur le solide supportant le cation consiste à extraire ces polymères par lavage au solvant, notamment par la charge, par désorption par un courant gazeux inerte choisi parmi l'hélium, l'azote, le dioxyde de carbone et la vapeur d'eau, à une température supérieure à 100°C, et/ou par combustion par injection d'air ou d'oxygène, de préférence après élimination des hydrocarbures légers encore présents sur le support solide.

15. Procédé selon les revendications 8 à 14, **caractérisé en ce que** l'étape de polymérisation des composés réfractaires est suivie par une élimination des polymères formés présents dans l'hydrocarbure traité, soit par décantation, soit par filtration, soit par extraction au solvant, soit encore par distillation.

16. Procédé selon l'une des revendications 1 à 15, **caractérisé en ce que** l'étape d'oxydation du cation métallique, supporté ou non, consiste à remettre les cations métalliques dans un degré d'oxydation d'au moins 2 par oxydation, en injectant de l'air ou des liquides contenant des peroxydes ou d'autres cations métalliques plus oxydants, éventuellement en augmentant simultanément la température de l'agent oxydant.

17. Procédé selon l'une des revendications 1 à 16, **caractérisé en ce que** les étapes du procédé, prises seules ou en combinaison, se combinent en un procédé continu ou discontinu.

18. Procédé selon l'une des revendications 1 à 17, **caractérisé en ce que** le cation métallique, supporté ou non, est réutilisé dans la première étape du procédé.

19. Application du procédé selon l'une des revendications 1 à 18, comme traitement de finition des flux industriels contenant des composés réfractaires soufrés et/ou azotés.

20. Application selon la revendication 19 aux essences de FCC et aux effluents de vapocraqueur, notamment aux essences de pyrolyse.

21. Application selon la revendication 19, comme traitement de finition des effluents aromatiques de type benzène, toluène et xylène.

## Claims

1. A process for purifying light hydrocarbons with a cut point of between 20 and 250°C, containing sulfur and/or nitrogen compounds resistant to conventional hydrotreatments, **characterised in that** it comprises
(a) an oxidative polymerisation stage for the compounds comprising an -X-CH= group in a 5- or 6-membered hydrocarbon ring, where X represents a sulfur or nitrogen atom, in the presence of at least one oxidising agent selected from among metallic cations,
(b) a separation stage separating the polymers formed and the oxidising agent from the light hydrocarbons, and
(c) an oxidising stage for the metallic cation,
these stages being performed in this order, each of said stages being capable of being combined with at least the following stage.

2. A process according to claim 1, **characterised in that** the metallic cations are introduced in liquid form, in dispersed or dissolved form in an aqueous or organic liquid, or indeed supported on a solid.

3. A process according to one of claims 1 and 2, **characterised in that** the oxidising metallic cation has a redox potential greater than that of the molecule to be polymerised in the reaction medium.

4. A process according to one of claims 1 and 2, **characterised in that** the metallic cation is a cation of a metallic element from the group comprising iron, copper, molybdenum, manganese, cerium and vanadium, with a degree of oxidation of at least 2.

5. A process according to one of claims 1 to 4, **characterised in that** the metallic cation is used in the form of a halide, of nitrate, citrate, carboxylate, phosphate, sulfate, persulfate, borate, perborate, or of bi- and polydentate complex in linear or ring form, comprising nitrogen, sulfur and/or oxygen atoms as coordinating element.

6. A process according to one of claims 1 to 5, **characterised in that**, when the metallic cation is introduced in disperse form or in solution in the water, the polymerisation reaction is biphasic, and the polymers formed and the oxidising cations are removed by settling, filtration and/or extraction.

7. A process according to claim 6, **characterised in that** the polymerisation reaction is effected in the presence of a solid selected from the group comprising carbon, clays, zeolites, molecular sieves, amorphous aluminosilicas, alkali metal silicates, borosilicas, magnesiosilicas, and aluminophosphates.

8. A process according to one of claims 1 to 7, **characterised in that** the metallic cation is supported on a crystalline or amorphous, cation-exchanging solid containing at least one metal from the group of elements comprising silicon, aluminium, zirconium, titanium, germanium, gallium and boron, alone or in combination, and whose specific surface area is at least 10 cm²/g.

9. A process according to claim 8, **characterised in that** the solid is selected from among clays, including bentonites, zeolites, including SAPO, AlPO and Beta and mesoporous materials, molecular sieves, amorphous aluminosilicas, alkali metal silicates, borosilicas, magnesiosilicas, this solid having a pore size varying between 1.5 nm and 200 nm.

10. A process according to claims 8 and 9, **characterised in that** the supported metallic cation is obtained by bringing the solid into contact with metallic cation salts in the form of an aqueous or organic solution, the salts being selected from among nitrates, carboxylates, sulfates, persulfates, borates, perborates, citrates, phosphates and halides of metals, including iron, copper, molybdenum, manganese, vanadium and cerium.

11. A process according to claim 10, **characterised in that** the metallic salt is selected from among ferric chloride, cuprous chloride, molybdenum chloride, vanadium oxychloride and cerium chloride.

12. A process according to one of claims 8 to 11, **characterised in that** the supported metallic cation contains 0.1 to 30 % by weight of the metal corresponding to said cation.

13. A process according to one of claims 8 to 12, **characterised in that** the supported cation is used in a fixed bed, a mobile bed, a fluidised bed or in suspension in a liquid.

14. A process according to one of claims 8 to 13, **characterised in that** the stage of removing the polymers deposited on the solid supporting the cation consists in extracting said polymers by solvent washing, in particular by charging, by desorption by a stream of inert gas selected from among helium, nitrogen, carbon dioxide and steam, at a temperature of above 100°C, and/or by combustion by injection of air or oxygen, preferably after removing the light hydrocarbons still present on the solid support.

15. A process according to claims 8 to 14, **characterised in that** the polymerisation stage for the resistant compounds is followed by removal of the polymers formed and present in the treated hydrocarbon, either by settling, or by filtration, or by solvent extraction or indeed by distillation.

16. A process according to one of claims 1 to 15, **characterised in that** the oxidation stage for the metallic cation, whether supported or unsupported, consists in restoring the metallic cations to a degree of oxidation of at least 2 by oxidation, by injecting air or liquids containing peroxides or other more highly oxidising metallic cations, optionally by simultaneously increasing the temperature of the oxidising agent.

17. A process according to one of claims 1 to 16, **characterised in that** the stages of the process, taken alone or in combination, are combined into a continuous or discontinuous process.

18. A process according to one of claims 1 to 17, **characterised in that** the metallic cation, whether supported or unsupported, is reused in the first stage of the process.

19. Application of the process according to one of claims 1 to 18 as finishing treatment for industrial streams containing resistant sulfur and/or nitrogen compounds.

20. Application according to claim 19 to FCC gasolines and steam cracking effluents, in particular pyrolysis gasolines.

21. Application according to claim 19 as finishing treatment for aromatic effluents of the benzene, toluene and xylene type.

## Patentansprüche

1. Verfahren zur Reinigung leichter Kohlenwasserstoffe mit einem zwischen 20 und 250°C liegenden Trennpunkt, die gegenüber üblichen Hydrierbehandlungen resistente Schwefel- und/oder Stickstoffverbindungen enthalten, **dadurch gekennzeichnet, dass** es umfasst:
(a) einen Schritt oxidativer Polymerisation von Verbindungen, die eine -X-CH= Gruppe in einem zyklischen Kohlenwasserstoff mit 5 oder 6 Kettengliedern umfasst, worin X ein Schwefel- oder Stickstoffatom darstellt, in Gegenwart von mindestens einem aus Metallkationen ausgewählten Oxidationsmittel,
(b) einen Schritt der Trennung der gebildeten Polymere und des Oxidationsmittels von den leichten Kohlenwasserstoffen, und
(c) einen Schritt der Oxidation des Metallkations,
wobei diese Schritte in dieser Reihenfolge durchgeführt werden, wobei jeder dieser Schritte mit mindestens dem nachfolgenden Schritt kombiniert werden kann.

2. Verfahren gemäß Anspruch 1, **dadurch gekennzeichnet, dass** die Metallkationen in flüssiger Form, in dispersem Zustand oder in einer wässrigen oder organischen Flüssigkeit gelöst eingeführt werden, oder außerdem auf einem Festkörper getragen werden.

3. Verfahren gemäß einem der Ansprüche 1 und 2, **dadurch gekennzeichnet, dass** das oxidierende Metallkation ein Redoxpotential aufweist, das größer als das des zu polymerisierenden Moleküls in dem Reaktionsmedium ist.

4. Verfahren gemäß einem der Ansprüche 1 und 2, **dadurch gekennzeichnet, dass** das Metallkation ein Kation eines Metallelements aus der aus Eisen, Kupfer, Molybdän, Mangan, Cer und Vanadium bestehenden Gruppe, mit einer Oxidationsstufe von mindestens 2, ist.

5. Verfahren gemäß einem der Ansprüche 1 bis 4, **dadurch gekennzeichnet, dass** das Metallkation in Form von Halogenid, Nitrat, Citrat, Carboxylat, Phosphat, Sulfat, Persulfat, Borat, Perborat, eines zwei- und vielzähnigen Komplexes in linearer oder zyklischer Form, der Stickstoff-, Schwefel- und/oder Sauerstoffatome als Koordinationselement umfasst, verwendet wird.

6. Verfahren gemäß einem der Ansprüche 1 bis 5, **dadurch gekennzeichnet, dass**, wenn das Metallkation dispers oder in Lösung in Wasser eingeführt wird, die Polymerisationsreaktion zweiphasig ist, und die gebildeten Polymere und die oxidierenden Kationen durch Dekantieren, Filtration und/oder Extraktion entfernt werden.

7. Verfahren gemäß dem Anspruch 6, **dadurch gekennzeichnet, dass** die Polymerisationsreaktion in Gegenwart eines Feststoffs durchgeführt wird, der aus der aus Kohle, Tonen, Zeolithen, Molekularsieben, amorphen Aluminosilikaten, Alkalisilikaten, Borsilikaten, Magnesiumsilikaten und Aluminiumphosphaten bestehenden Gruppe ausgewählt ist.

8. Verfahren gemäß einem der Ansprüche 1 bis 7, **dadurch gekennzeichnet, dass** das Metallkation auf einem kristallinen oder amorphen Feststoffkationentauscher getragen wird, der mindestens ein Metall aus der aus Silicium, Aluminium, Zirkon, Titan, Germanium, Gallium und Bor bestehenden Elementgruppe, allein oder in Kombination, enthält, und dessen spezifische Oberfläche mindestens 10 cm²/g beträgt.

9. Verfahren gemäß Anspruch 8, **dadurch gekennzeichnet, dass** der Feststoff aus Tonen, davon die Bentonite, Zeolithen, davon die SAPO-, AlPO-, Beta- und die mesoporösen Zeolithe, Molekularsieben, amorphen Aluminosilikaten, Alkalisilikaten, Borsilikaten und Magnesiumsilikaten ausgewählt wird, wobei diese Feststoffe eine von 1,5 nm bis 200 nm variierende Porengröße aufweisen.

10. Verfahren gemäß der Ansprüche 8 und 9, **dadurch gekennzeichnet, dass** das getragene Metallkation durch in Kontakt bringen des Feststoffs mit dem Salz des Metallkations unter Bildung einer wässrigen oder organischen Lösung erhalten wird, wobei die Salze aus den Nitraten, Carboxylaten, Sulfaten, Persulfaten, Boraten, Perboraten, Citraten, Phosphaten und Halogeniden von Metallen, davon Eisen, Kupfer, Molybdän, Magnesium, Vanadium und Cer, ausgewählt werden.

11. Verfahren gemäß dem Anspruch 10, **dadurch gekennzeichnet, dass** das Metallsalz aus Eisenchlorid, Kupferchlorid, Molybdänchlorid, Vanadiumoxidchlorid und Cerchlorid ausgewählt wird.

12. Verfahren gemäß einem der Ansprüche 8 bis 11, **dadurch gekennzeichnet, dass** das getragene Metallkation von 0,1 Gew.-% bis 30 Gew.-% des dem Kation entsprechenden Metalls enthält.

13. Verfahren gemäß einem der Ansprüche 8 bis 12, **dadurch gekennzeichnet, dass** das getragene Kation in festem Bett, mobilem Bett, fluidisiertem Bett oder als Suspension in einer Flüssigkeit verwendet wird.

14. Verfahren gemäß einem der Ansprüche 8 bis 13, **dadurch gekennzeichnet, dass** der Schritt zur Entfernung der Polymere, die auf dem das Kation tragenden Feststoff abgeschieden werden, aus dem Entfernen dieser Polymere durch Waschen mit Solvens, insbesondere durch die Beladung, durch Desorption durch einen Inertgasstrom, der aus Helium, Stickstoff, Kohlenstoffdioxid und Wasserdampf, bei einer Temperatur größer 100°C, ausgewählt wird, und/oder durch Verbrennung durch Einspritzung von Luft oder Sauerstoff, bevorzugt nach Entfernung der leichten Kohlenwasserstoffe, die noch auf dem festen Träger anwesend sind, besteht.

15. Verfahren gemäß den Ansprüchen 8 bis 14, **dadurch gekennzeichnet, dass** dem Schritt der Polymerisation der resistenten Verbindungen eine Entfernung der in den behandelten Kohlenwasserstoffen anwesenden, gebildeten Polymere entweder durch Dekantieren, durch Filtration, durch Solvensextraktion oder außerdem durch Destillation folgt.

16. Verfahren gemäß einem der Ansprüche 1 bis 15, **dadurch gekennzeichnet, dass** der Schritt der Oxidation des getragenen oder nicht getragenen Metallkations aus dem Wiederherstellen der Metallkationen in einer Oxidationsstufe von mindestens 2 durch Oxidation besteht, indem Luft oder Flüssigkeiten, die Peroxide oder andere, stärker oxidierende Metallkationen enthalten, wahlweise bei gleichzeitigem Erhöhen der Temperatur des Oxidationsmittels, eingespritzt werden.

17. Verfahren gemäß einem der Ansprüche 1 bis 16, **dadurch gekennzeichnet, dass** die Verfahrensschritte, einzeln oder in Kombination genommen, in einem kontinuierlichen oder diskontinuierlichen Verfahren kombiniert werden.

18. Verfahren gemäß einem der Ansprüche 1 bis 17, **dadurch gekennzeichnet, dass** das getragene oder nicht getragene Metallkation im ersten Schritt des Verfahrens wiederverwendet wird.

19. Verwendung des Verfahrens gemäß einem der Ansprüche 1 bis 18 als Endbehandlung von industriellen Strömen, die resistente Schwefel- und/oder Stickstoffverbindungen enthalten.

20. Verwendung gemäß dem Anspruch 19 für FCC-Benzine und von Ausströmen von Dampfcrackanlagen, insbesondere von Pyrolyseextrakten.

21. Verwendung gemäß dem Anspruch 19 als Endbehandlung aromatischer Ausströme wie Benzol, Toluol oder Xylol.
